# EUROPÄISCHE PATENTSCHRIFT

(11) **EP 1 763 285 B1**
(45) Veröffentlichungstag und Bekanntmachung des Hinweises auf die Patenterteilung: **19.03.2008**
(21) Anmeldenummer: 06019197.0
(22) Anmeldetag: 13.09.2006
(51) Int. Cl.: H05B 6/04, C21D 1/42

(54) **Induktionshärtungsanlage**
Induction hardening apparatus
Dispositif de trempe par induction

(30) Priorität: 13.09.2005 DE 102005043611
(43) Veröffentlichungstag der Anmeldung: 14.03.2007
(73) Patentinhaber: HWG Inductoheat GmbH, 73262 Reichenbach/Fils (DE)
(72) Erfinder: Andrä, Frank, 73669 Lichtenwald (DE); Smirek, Joachim, 70619 Stuttgart (DE)
(74) Vertreter: Schmidt, Steffen J.

(56) Entgegenhaltungen:
- EP-A- 0 113 704
- EP-A2- 0 460 892
- WO-A2-20/05107050
- US-A- 4 161 206
- US-A- 6 124 581

## Beschreibung

### Hintergrund der Erfindung

Die vorliegende Erfindung betrifft eine elektrisch zu betreibende Induktionshärtungsanlage. Die Anwendungsbereiche derartiger Anlagen sind weitgestreut von Härteanwendungen über Schweiß- und Sinterprozessen bis hin zu speziellen Einsätzen wie die Erwärmung von Materialien im Vakuum oder unter Schutzgas, welche mit der herkömmlichen Gaserwärmung nicht zu realisieren wären. Die Induktionshärtung ist ein bewährtes Verfahren zur Qualitätssteigerung von Präzisionsteilen aus Stahl, Stahlguss, oder Gusseisen. Dabei wird das zu härtende Werkstück in sehr kurzer Zeit (ggf. Bruchteilen von Sekunden) auf Rotglut gebracht und anschließend sofort wieder abgeschreckt. Als Abschreckmittel werden Wasser, Luft, Öl oder Emulsionen eingesetzt. Bei der Härtung spielt der Kohlenstoffgehalt im Eisen eine wichtige Rolle. Für einen nennenswerte Härte sollte der Kohlenstoffanteil mindestens 0,35 % betragen.

Vor allem kompliziert geformte metallische Werkstücke werden lediglich in bestimmten Bereichen durch Induktion auf erforderliche Härtetemperatur gebracht und anschließend abgeschreckt. So entsteht in diesem Bereich, z.B. auf der Laufbahn von Kurvenscheiben, ein harter, verschleißfester Stahl. Das Induktionshärten wird insbesondere automatisiert, das heißt mit Handhabungseinrichtungen zum Be- und Entladen in der Großserienproduktion zum Beispiel zum Härten von Zahnrädern, Nocken- und Kurbelwellen eingesetzt. Die Induktionserwärmung wird auch eingesetzt, um lokale Bereiche eines gehärteten Werkstückes wieder anzulassen.

Bei der induktiven Erwärmung entsteht die Wärme im Werkstück selbst. Grundsätzlich lassen sich mit der induktiven Erwärmung alle elektrisch leitenden Stoffe erwärmen. In der Praxis werden hauptsächlich Metalle und Legierungen aufgrund ihrer guten elektrischen Leitfähigkeit induktiv erwärmt.

Ein Induktor baut ein magnetisches Wechselfeld auf, wenn er von Wechselstrom durchflosssen wird. Das zu bearbeitende Werkstück bildet eine kurzgeschlossene Spule. Wenn durch den Induktor ein Wechselstrom fließt, wird in dem Werkstück eine Spannung induziert, welche im Werkstück induzierte Wirbelströme zur Folge hat. Dieser Strom führt zu einer Erwärmung des Materials des Werkstücks. Die Wärme gelangt hier nicht von der Oberfläche her in das Werkstück, sondern sie entsteht in der zu härtenden Schicht. Beim Erwärmen auf Härtetemperatur wechselt die Struktur des Eisengitters von kubisch-raumzentriert zu kubisch-flächenzentriert. Die Kohlenstoffatome diffundieren ins Metallgitter. Durch sehr schnelles Abkühlen (Abschrecken) klappt das Metallgitter wieder zurück, ohne dass die Kohlenstoffatome ihre Position wechseln können. Die Kohlenstoffatome werden im Metallgitter festgehalten. Die dadurch erzielte Verzerrung des Raumgitters macht sich makroskopisch als Härtesteigerung des Materials bemerkbar. Durch diese Gefügeumwandlung lassen sich Härte, Sprödigkeit, Zähigkeit, innere Spannungen u.ä. beeinflussen. Der vorstehende Sachverhalt ist zur besseren Anschaulichkeit in Fig. 1a veranschaulicht.

Die Stromeindringtiefe und damit die Härtetiefe ist abhängig von der Betriebsfrequenz der der Induktionsanlage. Sie nimmt mit zunehmender Frequenz aufgrund des sog. Skin-Effektes ab. Je nach erforderlicher Härtetiefe bzw. Stromeindringtiefe wird die Betriebsfrequenz der Induktionsanlage festgelegt. Der Bereich der anwendbaren Frequenzen wird in Niederfrequenz (50 Hz - 500 Hz), Mittelfrequenz (500 Hz - 50 kHz) und Hochfrequenz (50 kHz - 30 MHz) unterteilt. Damit sind Eindringtiefen zwischen 8 mm im Niederfrequenzbereich und etwa bis 0,1 mm im Hochfrequenzbereich zu erzielen. Dieser Sachverhalt ist zur besseren Anschaulichkeit in Fig. 1b veranschaulicht. Nicht bei Netzfrequenz arbeitende Induktionsanlagen müssen diese Frequenzen mittels Frequenzwandlern aus der Netzfrequenz erzeugen. Dazu stehen folgende Geräte zur Verfügung: Frequenzvervielfacher (statischer Frequenz-Umformer), Thyristor-Umrichter und Transistor-Umrichter, HF-Transistor-Umrichter und (Röhren-)Hochfrequenzgenerator.

Kernstück jeder Induktionserwärmungsanlage bildet der Frequenzwandler oder Umrichter. Der Umrichter versorgt den Induktor mit der aus der Netzfrequenz umgewandelten Nieder-, Mittel- bzw. Hochfrequenz-Leistung. Der Induktor erwärmt hiermit die in ihn eingebrachten Werkstücke. Halbleiter-Umrichter (Transistor-/ Thyristorumrichter) zeichnen sich durch folgende Vorzüge aus: Durch den Einsatz von Halbleiterschaltern entfallen die Probleme der Korossion in den internen Kühlkreisen. Ein Serien-Schwingkreis-Umrichter kann relativ einfach und kostengünstig aufgebaut sein. Die Startbedingungen eines Serien-SchwingkreisUmrichters sind auch bei schwierigen Anpass-Situationen (des Induktors an den Umrichter) relativ unkritisch. Sein Wirkungsgrad kann auch im Teillastbereich ein relativ hohes Niveau erreichen.

Ein Induktionsofen mit Regeleinrichtung wird in der EP 0 113 704 A1 beschrieben. Dieser Ofen ist auf die Erwärmung durchlaufender oder vorbeiziehender Werkstücke ausgerichtet. Die Geschwindigkeit oder die Temperatur eines Werkstücks wird erfasst, woraus eine Änderung der Zündspannungsphase einer Thyristor-Brückenschaltung abgeleitet wird.

Wesentliche Vorteile der induktiven Erwärmung von Werkstücken sind der hohe Wirkungsgrad, die hohe Wiederholgenauigkeit, die Möglichkeit der punktuellen Erwärmung ohne Peripherie zu erwärmen, flexible Anpassungsmöglichkeiten der Anlage an verschiedenste Werkstücke. Außerdem ist eine schnelle Erwärmung und ein hoher Durchsatz der Werkstücke realisierbar.

Weitere Vorteile sind die gleichmäßige Aufheizung der zu härtenden Stellen sowie die kurzen Erwärmungszeiten und infolgedessen geringe Zunderbildung an den Werkstücken. In vielen Fällen ist keine Nacharbeit erforderlich. Durch die kurzzeitige Erwärmung wird Grobkornbildung durch Überzeiten oder Überhitzen vermieden. Die Wärmezufuhr ist sicher zu beherrschen. Die erforderlichen Temperaturen können einfach erreicht und eingehalten werden. Der Verzug der behandelten Werkstücke ist im allgemeinen gering. Im Vergleich zur Einsatzhärtung können legierte Einsatzstähle durch billige Vergütungsstähle ersetzt werden. Partielle Härtung ist meistens auch noch bei schwierigsten Werkstückformen möglich. Das Aufstellen der Härtemaschinen und Umrichter/Generatoren kann direkt in den Fertigungsstraßen erfolgen. Der Platzbedarf ist gering, die Bedienung im Serienbetrieb ist einfach, die Arbeitswiese ist sauber und nicht gesundheitsgefährdend.

### Der Erfindung zugrundeliegendes Problem

Beim Einrichten einer Induktionshärtungsanlage für eine neue Härtungsaufgabe sind eine Reihe von Parametern zu beachten: Ein Umrichter, dessen Ausgangsleistung mittels Stelleinrichtungen an die neue Situation anzupassen ist, ein spezifisch geformtes Werkstück mit weitgehend unbekannten Materialeigenschaften, ein dementsprechend geformter Induktor mit einem meist unbekannten komplexen Widerstand (R+jωL+1/jωC), einem Betriebsstrom, mit dem der Induktor zu beschicken ist (insbesondere dessen Strom, Spannung, Frequenz und Leistung), die Verweildauer des Werkstückes im/beim Induktor bzw. die Fördergeschwindigkeit des Werkstückes relativ zum Induktor, sowie die Parameter der Induktorkühlung (Art des Kühlmediums, Temperatur, Volumenstrom, etc.) und der Werkstück-Abschreckbrause (Art des Abschreckmediums, Temperatur, Volumenstrom, etc.), um nur einige zu nennen. Deren Festlegung erfordert viel Erfahrung und detaillierte Kenntnisse des Härtungsprozesses und der eingesetzten Anlage. Diese Erfahrung und Kenntnisse sind oftmals bei den Bedienern der Induktionshärtungsanlage nicht im erforderlichen Maß vorhanden.

### Aufgabe der Erfindung

Daher liegt der Erfindung die Aufgabe zugrunde, eine Induktionshärtungsanlage bereitzustellen, die es erlaubt auch ohne spezielle dies Kenntnisse eine Induktionshärtungsanlage für eine neue Härtungsaufgabe zumindest nahezu optimal einzurichten.

### Erfindungsgemäße Lösung

Zur Behebung dieser Nachteile lehrt die Erfindung einen Induktionserwärmungsanlage, die durch die Merkmale des Anspruchs 1 definiert ist.

### Aufbau, Weiterbildungen und Vorteile der erfindungsgemäßen Lösung

Eine Induktionserwärmungsanlage gemäß der vorliegenden Erfindung dient zur Wärmebehandlung von elektrisch leitenden Werkstücken und ist ausgestattet mit einem, hinsichtlich wenigstens einigen seiner Betriebsparameter durch Veränderung variabler Komponenten steuerbaren Wechselstromumrichter, wenigstens einer mit dem Wechselstromumrichter elektrisch zu verbindenden Härte-Induktionsspule, die eine an die Gestalt wenigstens einer zu behandelnden Stelle der Werkstücke angepasste Form hat, um das Werkstück zumindest an dieser Stelle in einem Härtungsvorgang mittels der Härte-Induktionsspule zu erwärmen, wenn der Wechselstromumrichter die Härte-Induktionsspule mit elektrischer Leistung beschickt und das Werkstück der Härte-Induktionsspule zugeführt ist, Messeinrichtungen, die wenigstens einige der Betriebsparameter des Wechselstromumrichters erfassen, wobei die Induktionshärtungsanlage dazu eingerichtet ist, sie mit einer elektronischen Rechnereinheit zu verbinden, die in Abhängigkeit von den erfassten Betriebsparametern Vorgaben für die Veränderung wenigstens einer der variablen Komponenten erzeugt und an einer Ausgabeeinrichtung ausgibt, um die Leistungsabgabe des steuerbaren Wechselstromumrichter im Sinne einer Optimierung der Leistungsaufnahme der Härte-Induktionsspule zu beeinflussen. Damit ist es möglich, ohne spezifisches Wissen und Erfahrung um die Funktionsweise der Induktionshärtungsanlage diese für neue Härtungsaufgaben (also das Festlegen der wesentlichen Betriebsparameter der Induktionshärtungsanlage bei einer neuen Werkstückform mit einer entsprechend gestalteten Härte-Induktionsspule) auszurüsten und einzurichten.

Dabei hat die Erfindung erkannt, dass den Parametern des Betriebsstroms, mit dem der Induktor beschickt wird (Strom, Spannung, Frequenz, und Leistung), besondere Bedeutung im Hinblick auf den Wirkungsgrad und der Leistungsaufnahme der Induktionshärtungsanlage zukommt. Die Festlegung dieser Parameter ist entscheidend dafür, dass Schwingkreisumrichter optimal arbeiten indem sie an ihre Last, also die Härte-Induktionsspule (und das mit ihr bearbeitete Werkstück) angepasst werden. Die Erfindung macht sich dazu die Erkenntnis zunutze, dass anfänglich eine praktisch beliebige Einstellung des Schwingkreisumrichters als Ausgangspunkt verwendet werden kann, um die Betriebsparameter auch bei unbekannten elektrischen Eigenschaften der Härte-Induktionsspule zu verbessern.

Dazu ist die elektronische Rechnereinheit eingerichtet und programmiert, auf ein vorzugsweise vereinfachtes mathematisches Ersatzmodell des Wechselstromumrichters zuzugreifen, das in der elektronischen Rechnereinheit bereitgehalten ist, wobei das mathematische Ersatzmodell des Wechselstromumrichters zumindest den Einfluß von Veränderungen wenigstens einer der variablen Komponenten auf wenigstens einen Betriebsparameter des Wechselstromumrichters zu berücksichtigen eingerichtet ist.

Insbesondere kann die elektronische Rechnereinheit dazu eingerichtet und programmiert sein, das mathematische Ersatzmodell des Wechselstromumrichters mit einem beliebigen Vorgaben-Satz für die wenigstens eine der variablen Komponenten des Wechselstromumrichters und einem Startwerte-Satz der Betriebsparameter durchzurechnen, wobei der Startwerte-Satz der Betriebsparameter aus einem ersten Härtungsvorgang resultiert, um einen neuen Vorgaben-Satz für die Veränderung wenigstens einer der variablen Komponenten des Wechselstromumrichters im Sinne einer Verbesserung der Leistungsabgabe des steuerbaren Wechselstromumrichter auszugeben.

Weiterhin kann die elektronische Rechnereinheit dazu eingerichtet und programmiert sein, das mathematische Ersatzmodell des Wechselstromumrichters mit einem verbesserten Vorgaben-Satz für die wenigstens eine der variablen Komponenten des Wechselstromumrichters und einem Messwerte-Satz der Betriebsparameter durchzurechnen, wobei der Messwerte-Satz der Betriebsparameter aus einem weiteren Härtungsvorgang resultiert, um einen neuen Vorgaben-Satz für die Veränderung wenigstens einer der variablen Komponenten des Wechselstromumrichters im Sinne einer weiteren Verbesserung der Leistungsabgabe des steuerbaren Wechselstromumrichter auszugeben.

Schließlich kann die elektronische Rechnereinheit dazu eingerichtet und programmiert sein, das mathematische Ersatzmodell des Wechselstromumrichters nicht weiter durchzurechnen, wenn keine relevante Änderung des Vorgaben-Satzes für die Veränderung wenigstens einer der variablen Komponenten des Wechselstromumrichters auftritt.

Erfindungsgemäß kann die variable Komponente des Wechselstromumrichters ein Schwingkreiskondensator eines Schwingkreises, eine Schwingkreisinduktivität eines Schwingkreises oder ein Übersetzungsverhältnis eines die Schwingkreisinduktivität enthaltenden Ausgangstransformators, die Amplitude der Speisespannung einer Halbleiterbrückenanordnung, oder eine Schaltfrequenz der Halbleiterbrückenanordnung sein.

Dabei kann bei der erfindungsgemäßen Induktionshärtungsanlage die variable Komponente des Wechselstromumrichters in diskreten Stufen oder stufenlos zu verändern sein.

Der Wechselstromumrichter kann in einer erfindungsgemäßen Ausführungsform ein von einer Brückenschaltung gespeister LC-Serienschwingkreis mit transformatorischer Leistungsauskopplung sein, wobei der Schwingkreiskondensator und/oder das Übersetzungsverhältnis eines die Schwingkreisinduktivität enthaltenden Ausgangstransformators in diskreten Stufen oder stufenlos zu verändern ist. Der Wechselstromumrichter kann aber auch ein Parallelschwingkreis sein oder auf einem andere elektrischen Schaltungs-/Funktionsprinzip basieren. Wesentlich ist nur, dass es möglich ist, davon ein mathematische Ersatzmodell des Wechselstromumrichters erstellt werden kann, das als Grundlage für die Berechnung eines verbesserten Vorgaben-Satzes für die wenigstens eine der variablen Komponenten des Wechselstromumrichters basierend auf einem Messwerte-Satz der Betriebsparameter dienen kann.

Bei der erfindungsgemäßen Induktionshärtungsanlage ist der Wechselstromumrichter in oder nahezu in Resonanz des Schwingkreises zu betreiben. Dabei hängt die Schwankung der Betriebsfrequenz um den Resonanzpunkt zum einen von dem Prinzip des Wechselstromumrichter ab und zum anderen davon, ob die Leistungsregelung durch gezieltes Verstimmen des Wechselstromumrichter aus dem Resonanzpunkt erfolgt.

Erfindungsgemäß kann der Wechselstromumrichter auch so zu betreiben sein, dass die der Härte-Induktionsspule zugeführte Wechselspannung und der der Härte-Induktionsspule zugeführte Wechselstrom einen Phasenwinkel ϕ ≠ 0 zueinander haben.

Weitere Merkmale, Eigenschaften, Vorteile und mögliche Abwandlungen werden anhand der nachstehenden Beschreibung erläutert, in der auf die beigefügten Zeichnungen Bezug genommen ist.

### Kurzbeschreibung der Zeichnung

In Fig. 1a ist das Prinzip einer erfindungsgemäßen Induktionshärtungsanlage schematisch veranschaulicht.

In Fig. 1b ist die Abhängigkeit der Stromeindringtiefe/Härtetiefe von der Betriebsfrequenz der Induktionsanlage aufgrund des sog. Skin-Effektes schematisch veranschaulicht.

In Fig. 2 ist eine erfindungsgemäße Induktionshärtungsanlage als schematisches Blockschaltbild veranschaulicht.

In Fig. 2a ist ein vereinfachtes elektrisches Schaltbild eines Wechselstromumrichter mit einem von einer Transistorvollbrückenschaltung gespeisten LC-Serienschwingkreis mit transformatorischer Leistungsauskopplung sein.

In Fig. 2b zeigt das elektrische Ersatzschaltbild des Wechselstromumrichters aus Fig. 2a und dessen vereinfachtes mathematisches Ersatzmodell.

### Detaillierte Beschreibung derzeit bevorzugter Ausführungsformen

In Fig. 2 ist eine Ausführungsform einer erfindungsgemäß Induktionshärtungsanlage schematisch veranschaulicht, wobei nur die Komponenten dargestellt und hier auch beschrieben sind, welche für das Verständnis der Erfindung erforderlich sind.

Die Induktionshärtungsanlage dient zur Wärmebehandlung von elektrisch leitenden Werkstücken 10. Die Anlage hat einen Wechselstromumrichter 12, der in dieser Ausführungsform hinsichtlich seiner Betriebsparameter Ausgangsspannung U, Ausgangsstrom I, Frequenz der Ausgangsspannung f, Ausgangs(wirk)leistung P durch Veränderung zweier variabler Komponenten steuerbar ist. Wie dies erfolgt, ist weiter unten im Detail erläutert.

Der Wechselstromumrichter 12 ist elektrisch mit einer Härte-Induktionsspule 14 verbunden. Diese hat eine an die Gestalt des zu behandelnden Werkstücks 10 angepasste Form, um das Werkstück 10 in einem Härtungsvorgang zu erwärmen. Dazu beschickt der Wechselstromumrichter 12 die Härte-Induktionsspule 14 mit elektrischer Leistung wenn/während das Werkstück 10 der Härte-Induktionsspule 14 zugeführt ist/wird.

Dem Wechselstromumrichter 12 sind mehrere Messeinrichtungen A1 .. An in Form von Spannungs-, Strom-, Frequenzaufnehmern oder dergl. zugeordnet, um relevante Betriebsparameter des Wechselstromumrichters 12 erfassen und ggf. in ein weiterverarbeitbares Format/Datensignal umzusetzen.

Schließlich ist die Induktionshärtungsanlage mit einer elektronischen Rechnereinheit ECU verbunden. Diese erzeugt in Abhängigkeit von den erfassten Betriebsparametern Vorgaben für die Veränderung einer der variablen Komponenten Cs, Np und gibt diese an einer Ausgabeeinrichtung 16 aus, um die Leistungsabgabe des steuerbaren Wechselstromumrichters 12 im Sinne einer Optimierung der Leistungsaufnahme der Härte-Induktionsspule 14 zu beeinflussen.

Dies wird in der vorliegenden Ausführungsform der Erfindung dadurch erreicht, das die elektronische Rechnereinheit ECU dazu eingerichtet und programmiert ist, auf ein vereinfachtes mathematisches Ersatzmodell des Wechselstromumrichters 12 zuzugreifen. Dieses Ersatzmodell ist in der elektronischen Rechnereinheit ECU bereitgehalten und ist ausgehend von der tatsächlichen Schaltung und Funktionsweise des Wechselstromumrichters 12 so modelliert; dass es den Einfluß von Veränderungen wenigstens einer der variablen Komponenten des Wechselstromumrichters 12 auf wenigstens einen Betriebsparameter des Wechselstromumrichters 12 zu berücksichtigen eingerichtet ist. Dabei ist mit anderen Worten das Ersatzmodell in der Lage zu ermitteln, wie sich der Wechselstromumrichter 12 mit angeschlossener Härte-Induktionsspule 14 im Betrieb beim Härten eines Werkstückes 10 verhält, ohne dass im Einzelnen die Daten der Härte-Induktionsspule 14 (oder des Wechselstromumrichter 12) bekannt sein müßten.

Im vorliegenden Ausführungsbeispiel hat die die Induktionshärtungsanlage einen Wechselstromumrichter 12 mit einem von einer Transistor-Vollbrückenanordnung T1 .. T4 gespeister LC-Serienschwingkreis mit transformatorischer Leistungsauskopplung. Der primäre Schwingkreiskondensator Cp und das Übersetzungsverhältnis Np/Ns eines die Schwingkreisinduktivität Lp enthaltenden Ausgangstransformators T ist dabei in diskreten Stufen zu verändern. Die Transistoren T1 .. T4 können sog. FETen (***F**eld **E**ffekt **T**ransisor*) sein, deren Serienwiderstand im eingeschalteten Zustand mit R_{DSON} bezeichnet ist. Die (komplexen) Leitungswiderstände, welche insbesondere auf der Sekundärseite nennenswert sein können, finden als Rz, Lz Berücksichtigung(siehe Fig. 2a).

Grundsätzlich sind folgende Komponenten des Wechselstromumrichters variabel gestaltbar:
- ein Schwingkreiskondensator Cp, Cs des Schwingkreises,
- eine Schwingkreisinduktivität Lp, Ls eines Schwingkreises oder
- ein Übersetzungsverhältnis Np/Ns eines Ausgangstransformators T,
- die Amplitude der Speisespannung einer Halbleiterbrückenanordnung T1 .. T4, oder
- eine Schaltfrequenz der Halbleiterbrückenanordnung T1 .. T4.

Anstatt die variable(n) Komponente(n) des Wechselstromumrichters in diskreten Stufen zu verändern, kann dies auch stufenlos möglich sein. Im vorliegenden Beispiel ist der Wechselstromumrichter zumindest nahezu in Resonanz des Schwingkreises zu betreiben. In diesem Fall gilt, dass die Betriebsfrequenz ω = ωᵣₑₛ = 2•pi•f = 1/(L'•C')^{½} ist.

Nachstehend ist erläutert, wie die elektronische Rechnereinheit ECU in Abhängigkeit von den erfassten Betriebsparametern Vorgaben für die Veränderung einer der variablen Komponenten Cs, Np ermittelt um die Leistungsabgabe des Wechselstromumrichters zu optimieren.
(A) Dazu ist die elektronische Rechnereinheit ECU mit einer Computer-Softwareprogramm-Komponente ausgestattet, die das mathematische Ersatzmodell des Wechselstromumrichters 12 mit einem beliebigen Vorgaben-Satz aus einem für die variablen Komponenten des Wechselstromumrichters gültigen Wertebereich und einem Startwerte-Satz der Betriebsparameter durchrechnet. Dabei stammt der Startwerte-Satz der Betriebsparameter aus den Messeinrichtungen A1 .. An in Form von Spannungs-, Strom-, Frequenzwerten während eines ersten Härtungsvorganges und dient dazu, einen neuen Vorgaben-Satz für die Veränderung einer der variablen Komponenten des Wechselstromumrichters im Sinne einer Verbesserung der Leistungsabgabe des steuerbaren Wechselstromumrichter auszugeben.
(B) Dieser neue, verbesserte Vorgaben-Satz wird dem Wechselstromumrichter zugeführt, indem seine variablen Komponenten entsprechend gestellt werden. Anschließend wird ein neuer Härtungsvorgang durchgeführt und die dabei erhaltenen Betriebsparameter aus den Messeinrichtungen A1.. An in Form von Spannungs-, Strom-, Frequenzwerten erfaßt. Mit diesem erhaltenen Messwerte-Satz der Betriebsparameter wird das mathematische Ersatzmodell des Wechselstromumrichters erneut durchgerechnet, um einen neuen Vorgaben-Satz für die Veränderung wenigstens einer der variablen Komponenten des Wechselstromumrichters im Sinne einer weiteren Verbesserung der Leistungsabgabe des steuerbaren Wechselstromumrichters auszugeben.

Dieser vorstehend beschriebene Vorgang (B) wird so oft wiederholt, bis keine relevante Änderung des Vorgaben-Satzes für die Veränderung wenigstens einer der variablen Komponenten des Wechselstromumrichters auftritt.

Nachstehend wird anhand eines konkreten Ausführungsbeispiels die Funktionsweise der Erfindung weiter verdeutlicht:

Ein Wechselstromumrichter hat eine vereinfachte Schaltung wie in Fig 2a, 2b gezeigt und hat außerdem folgende Basisdaten:
- Pₘₐₓ: 90 kWatt
- Uₘₐₓ: 300 Volt
- Iₘₐₓ: 450 Ampère

Die variablen Komponenten des Wechselstromumrichters sind das Übersetzungsverhältnis Np/Ns des Transformators T mit einem Wertebereich von 4/1, 6/1, 8/1, 10/1, 13/1 und 16/1 als möglichen Einstellungen sowie der Sekundärkondensator Cs des Schwingkreises mit einem Wertebereich von 8 ... 51 * 0,33 microFarad als möglichen Einstellungen.

Die Schwingkreisgüte Q ergibt sich zu $Q = {ω}_{res} \cdot Lʹ / Rʹ = ( Lʹ / Cʹ ⁢ {)}^{1 / 2} \cdot 1 / Rʹ$

Zuerst werden die variablen Komponenten des Wechselstromumrichters auf die (beliebigen Vorgabenwerte (Np/Ns)ᵢₛₜ := 4/1 und Csᵢₛₜ := 30 * 0,33 microFarad gesetzt. Dann wird ein erster Härtungsvorgang ausgeführt. Hierbei wird ein Startwerte-Satz der Betriebsparameter aus den Messeinrichtungen A1 .. An in Form von Spannungs- und Stromwerten ermittelt. Im Beispiel wurde Uᵢₛₜ: 75 Volt und Iᵢₛₜ: 450 Ampere ermittelt. Dieser Startwerte-Satz dient als Eingangsgröße für das mathematische Ersatzmodell, bei dem das optimale Übersetzungsverhältnis (Np/Ns)ₒₚₜ des Transformators T sich ergibt zu $( Np / Ns ⁢ {)}_{opt} = ( Np / Ns ⁢ {)}_{ist} \cdot ( {I}_{ist} / {U}_{ist} \cdot {I}_{max} / {U}_{max} ⁢ {)}^{{/}_{2} 1}$

Mit den vorliegenden Daten wird ein (Np/Ns)ₒₚₜ = 8 bestimmt.
Dieser neue Wert wird (bei unverändertem Sekundärkondensator Cs) dem Wechselstromumrichter zugeführt, in dem automatisch oder manuell das Übersetzungsverhältnis Np/Ns des Transformators T auf 8/1 gestellt wird.

Mit diesen Werten wird ein neuer Härtungsvorgang gestartet und erneut ein Startwerte-Satz der Betriebsparameter aus den Messeinrichtungen A1 .. An in Form von Spannungs- und Stromwerten ermittelt. Im Beispiel wurde Uᵢₛₜ: 140 Volt und Iᵢₛₜ: 306 Ampère ermittelt. Dieser Startwerte-Satz dient wieder als Eingangsgröße für das mathematische Ersatzmodell. Mit den vorliegenden Daten wird das optimale Übersetzungsverhältnis (Np/Ns)ₒₚₜ des Transformators T von 9,32 (= ungefähr 10) ermittelt.

Dieser neue Wert T= 10 wird (bei unverändertem Sekundärkondensator Cs) dem Wechselstromumrichter zugeführt, in dem automatisch oder manuell das Übersetzungsverhältnis Np/Ns des Transformators T auf 10/1 gestellt wird.

Mit diesen Werten wird ein neuer Härtungsvorgang gestartet und erneut ein Startwerte-Satz der Betriebsparameter aus den Messeinrichtungen A1 .. An in Form von Spannungs- und Stromwerten ermittelt. Im Beispiel wurde Uᵢₛₜ: 185 Volt und Iᵢₛₜ: 243 Ampere ermittelt. Dieser Startwerte-Satz dient wieder als Eingangsgröße für das mathematische Ersatzmodell. Mit den vorliegenden Daten wird das optimale Übersetzungsverhältnis (Np/Ns)ₒₚₜ des Transformators T von 9,35 ermittelt.

Da sich an der Einstellung des Übersetzungsverhältnisses (Np/Ns) des Transformators T von 10/1 nichts ändert, ist dies auch keine relevante Änderung des Vorgaben-Satzes für die Veränderung des Übersetzungsverhältnis (Np/Ns)ₒₚₜ des Transformators T des Wechselstromumrichters. Mithin ist die Einstellung der variablen Komponenten im Sinne einer optimalen (=maximalen) Leistungsabgabe des Wechselstromumrichters erreicht.

Sofern eine Änderung der Frequenz des Wechselstromumrichters angestrebt wird um zum Beispiel die Härtetiefe für das Werkstück zu variieren, kann dies durch die Veränderung des Kondensators C' erfolgen, wobei auch hierzu die elektronische Rechnereinheit ECU mit einer Computer-Softwareprogramm-Komponente ausgestattet ist, die das mathematische Ersatzmodell des Wechselstromumrichters 12 mit einem beliebigen Vorgaben-Satz aus einem für die variablen Komponenten des Wechselstromumrichters gültigen Wertebereich und einem Startwerte-Satz der Betriebsparameter durchrechnet. Hierbei werden die für das mathematische Ersatzmodell geltenden Beziehungen verwendet: ${{f}_{neu} = {f}_{ist} \cdot / {C}_{ist} / {C}_{neu} )}^{{/}_{2} 1}$

Es versteht sich weiterhin, dass die vorstehenden Beziehungen, welche explizit für Serienschwingkreis-Umrichter gelten, entsprechend auch für Parallelschwingkreis-Umrichter abgewandelt werden können und dann in der die elektronische Rechnereinheit ECU als Computer-Softwareprogramm-Komponente eingesetzt werden können.

## Patentansprüche

1. Eine Induktionshärtungsanlage zur Wärmebehandlung von elektrisch leitenden Werkstücken (10), mit
- einem Wechselstromumrichter (12), der wenigstens eine variable Kapazität (Cs) und einen Ausgangstransformator (T) mit einem variablen Übersetzungsverhältnis (Np/Ns) umfasst, wobei der Wechselstromumrichter (12) hinsichtlicht wenigstens einiger seiner Betriebsparameter (U, I, f, P) durch Veränderung wenigstens der variablen Kapazität (Cs) oder dem variablen Übersetzungsverhältnis (Np/Ns) des Ausgangstransformators (T) steuerbar ist,
- wenigstens einer mit dem Wechselstromumrichter (12) elektrisch zu verbindenden Härte-Induktionsspule (14), die eine an die Gestalt wenigstens einer zu behandelnden Stelle der Werkstücke (10) angepasste Form hat, um das Werkstück (10) zumindest an dieser Stelle in einem Härtungsvorgang mittels der Härte-Induktionsspule (14) zu erwärmen, wenn der Wechselstromumrichter (12) die Härte-Induktionsspule (14) mit elektrischer Leistung beschickt und das Werkstück (10) der Härte-Induktionsspule (14) zugeführt ist,
- Messeinrichtungen (A1 .. An), die wenigstens einige der Betriebsparameter des Wechselstromumrichters (12) erfassen, wobei
- die Induktionshärtungsanlage dazu eingerichtet ist, sie mit einer elektronischen Rechnereinheit (ECU) zu verbinden, die in Abhängigkeit von den erfassten Betriebsparametern Vorgaben für die Veränderung wenigstens der variablen Kapazität (Cs) oder des variablen Übersetzungsverhältnisses (Np/Ns) des Ausgangstransformators (T) erzeugt und an einer Ausgabeeinrichtung (16) ausgibt, um die Leistungsabgabe des steuerbaren Wechselstromumrichter (12) im Sinne einer Optimierung der Leistungsaufnahme der Härte-Induktionsspule (14) zu beeinflussen.

2. Die Induktionshärtungsanlage nach Anspruch 1, bei der die elektronische Rechnereinheit (ECU) dazu eingerichtet und programmiert ist, auf ein vorzugsweise vereinfachtes mathematisches Ersatzmodell des Wechselstromumrichters (12) zuzugreifen, das in der elektronischen Rechnereinheit (ECU) bereitgehalten ist, wobei das mathematische Ersatzmodell des Wechselstromumrichters (12) zumindest den Einfluß von Veränderungen wenigstens der variablen Kapazität (Cs) oder des variablen Übersetzungsverhältnisses (Np/Ns) des Ausgangstransformators (T) auf wenigstens einen Betriebsparameter des Wechselstromumrichters (12) zu berücksichtigen eingerichtet ist.

3. Die Induktionshärtungsanlage nach Anspruch 1 oder 2, bei der die elektronische Rechnereinheit (ECU) dazu eingerichtet und programmiert ist, das mathematische Ersatzmodell des Wechselstromumrichters (12) mit einem beliebigen Vorgaben-Satz wenigstens für die variable Kapazität (Cs) oder das variable Übersetzungsverhältnis (Np/Ns) des Ausgangstransformators (T) des Wechselstromumrichters (12) und einem Startwerte-Satz der Betriebsparameter durchzurechnen, wobei der Startwerte-Satz der Betriebsparameter aus einem ersten Härtungsvorgang resultiert, um einen neuen Vorgaben-Satz für die Veränderung wenigstens für die variable Kapazität (Cs) oder das variable Übersetzungsverhältnis (Np/Ns) des Ausgangstransformators (T) des Wechselstromumrichters (12) im Sinne einer Verbesserung der Leistungsabgabe des steuerbaren Wechselstromumrichter (12) auszugeben.

4. Die Induktionshärtungsanlage nach Anspruch 3, bei der
- die elektronische Rechnereinheit (ECU) dazu eingerichtet und programmiert ist, das mathematische Ersatzmodell des Wechselstromumrichters (12) mit einem verbesserten Vorgaben-Satz wenigstens für die variable Kapazität (Cs) oder das variable Übersetzungsverhältnis (Np/Ns) des Ausgangstransformators (T) des Wechselstromumrichters (12) und einem Messwerte-Satz der Betriebsparameter durchzurechnen, wobei der Messwerte-Satz der Betriebsparameter aus einem weiteren Härtungsvorgang resultiert, um einen neuen Vorgaben-Satz für die Veränderung von wenigstens der variablen Kapazität (Cs) oder des variablen Übersetzungsverhältnisses (Np/Ns) des Ausgangstransformators (T) des Wechselstromumrichters (12) im Sinne einer weiteren Verbesserung der Leistungsabgabe des steuerbaren Wechselstromumrichter (12) auszugeben.

5. Die Induktionshärtungsanlage nach Anspruch 3 oder 4, bei der
- die elektronische Rechnereinheit (ECU) dazu eingerichtet und programmiert ist, das mathematische Ersatzmodell des Wechselstromumrichters (12) nicht weiter durchzurechnen, wenn keine relevante Änderung des Vorgaben-Satzes für die Veränderung von wenigstens der variablen Kapazität (Cs) oder des variablen Übersetzungsverhältnisses (Np/Ns) des Ausgangstransformators (T) des Wechselstromumrichters (12) auftritt.

6. Die Induktionshärtungsanlage nach einem der vorhergehenden Ansprüche, bei der die variable Komponente des Wechselstromumrichters (12)
- ein Schwingkreiskondensator (Cs) eines Schwingkreises,
- eine Schwingkreisinduktivität (Lp, Ls) eines Schwingkreises oder
- ein Übersetzungsverhältnis (Np/Ns) eines die Schwingkreisinduktivität enthaltenden Ausgangstransformators (T),
- die Amplitude der Speisespannung einer Halbleiterbrückenanordnung (T1 .. T4), oder
- eine Schaltfrequenz der Halbleiterbrückenanordnung (T1 .. T4)
ist.

7. Die Induktionshärtungsanlage nach einem der vorhergehenden Ansprüche, bei der die variable Kapazität (Cs) und das variable Übersetzungsverhältnis (Np/Ns) des Ausgangstransformators (T) des Wechselstromumrichters (12) in diskreten Stufen oder stufenlos zu verändern ist.

8. Die Induktionshärtungsanlage nach einem der vorhergehenden Ansprüche, bei der der Wechselstromumrichter (12) ein von einer Brückenschaltung gespeister LC-Serienschwingkreis mit transformatorischer Leistungsauskopplung ist, wobei der Schwingkreiskondensator und/oder das Übersetzungsverhältnis eines die Schwingkreisinduktivität enthaltenden Ausgangstransformators in diskreten Stufen oder stufenlos zu verändern ist.

9. Die Induktionshärtungsanlage nach einem der vorhergehenden Ansprüche, bei der der Wechselstromumrichter (12) in oder nahezu in Resonanz des Schwingkreises zu betreiben ist.

10. Die Induktionshärtungsanlage nach einem der vorhergehenden Ansprüche, bei der der Wechselstromumrichter (12) so zu betreiben ist, dass die der Härte-Induktionsspule (14) zugeführte Wechselspannung und der der Härte-Induktionsspule (14) zugeführte Wechselstrom einen Phasenwinkel (ϕ ≠ 0) zueinander haben.

## Claims

1. An induction hardening plant for the heat treatment of electrically conductive workpieces (10), comprising:
- an alternating current converter (12) which comprises at least one variable capacity (Cs) and one output transformer (T) with a variable transformation ratio (Np/Ns), with the alternating current converter (12) being controllable with respect to at least some of its operating parameters (U, I, f, P) by adjusting at least the variable capacity (Cs) or the variable transformation ratio (Np/Ns) of the output transformer (T),
- at least one hardening induction coil (14) which is to be electrically connected with the alternating current converter (12), and which has a shape which matches the form of at least one site of the workpiece (10) to be treated, in order to heat the workpiece (10) at least at this site in a hardening operation by means of the hardening induction coil (14), when the alternating current converter (12) supplies electric power to the hardening induction coil (14) and the workpiece (10) has been fed to the hardening induction coil (14),
- measuring devices (A1, ..., An) which acquire at least some of the operating parameters of the alternating current converter (12), with
- the induction hardening plant being adapted to be connected with an electronic computation unit (ECU) which generates specifications for the adjustment of at least the variable capacity (Cs) or the variable transformation ratio (Np/Ns) of the output transformer (T) as a function of the acquired operating parameters, and outputs them at an output device (16), in order to influence the output power of the controllable alternating current converter (12) with respect to an optimisation of the power consumption of the hardening induction coil (14).

2. The induction hardening plant according to Claim 1, wherein the electronic computation unit (ECU) is adapted and programmed to access a preferably simplified mathematic equivalent model of the alternating current converter (12), which is provided in the electronic computation unit (ECU), with the equivalent model of the alternating current converter (12) being adapted to take into consideration at least the influence of adjustments of at least the variable capacity (Cs) or the variable transformation ratio (Np/Ns) of the output transformer (T) on at least one operating parameter of the alternating current converter (12).

3. The induction hardening plant according to Claim 1 or 2, wherein the electronic computation unit (ECU) is adapted and programmed to calculate the mathematic equivalent model of the alternating current converter (12) with an arbitrary set of specifications for at least the variable capacity (Cs) or the variable transformation ratio (Np/Ns) of the output transformer (T) of the alternating current converter (12) and a starting value set of the operating parameters, with the starting value set of the operating parameters resulting from a first hardening operation, in order to output a new set of specifications for the adjustment of at least the variable capacity (Cs) or the variable transformation ratio (Np/Ns) of the output transformer (T) of the alternating current converter (12) with respect of an improvement of the output power of the controllable alternating current converter (12).

4. The induction hardening plant according to Claim 3, wherein
- the electronic computation unit (ECU) is adapted and programmed to calculate the mathematic equivalent model of the alternating current converter (12) with an improved set of specifications for at least the variable capacity (Cs) or the variable transformation ratio (Np/Ns) of the output transformer (T) of the alternating current converter (12) and a measuring value set of the operating parameters, with the measuring value set of the operating parameters resulting from another hardening operation, in order to output a new set of specifications for the adjustment of at least the variable capacity (Cs) or the variable transformation ratio (Np/Ns) of the output transformer (T) of the alternating current converter (12) with respect of a further improvement of the output power of the controllable alternating current converter (12).

5. The induction hardening plant according to Claim 3 or 4, wherein
- the electronic computation unit (ECU) is adapted and programmed to not calculate the mathematic equivalent model of the alternating current converter (12) any longer, if there does not occur a relevant change of the set of specifications for the adjustment of at least the variable capacity (Cs) or the variable transformation ratio (Np/Ns) of the output transformer (T) of the alternating current converter (12).

6. The induction hardening plant according to one of the previous claims, wherein the variable component of the alternating current converter (12) is
- an oscillating circuit capacitor (Cs) of an oscillating circuit,
- an oscillating circuit inductance (Lp, Ls) of an oscillating circuit, or
- a transformation ratio (Np/Ns) of an output transformer (T) which includes the oscillating circuit inductance,
- the amplitude of the supply voltage of a semiconductor bridge arrangement (T1, ..., T4), or
- a switching frequency of the semiconductor bridge arrangement (T1, ..., T4).

7. The induction hardening plant according to one of the previous claims, wherein the variable capacity (Cs) and the variable transformation ratio (Np/Ns) of the output transformer (T) of the alternating current converter (12) are to be adjusted in discrete steps or steplessly.

8. The induction hardening plant according to one of the previous claims, wherein the alternating current converter (12) is an LC series oscillation circuit with transformer power tap, with the oscillation circuit capacitor and/or the transformation ratio of an output transformer which includes the oscillation circuit inductance is/are to be adjusted in discrete steps or steplessly.

9. The induction hardening plant according to one of the previous claims, wherein the alternating current converter (12) is to be operated at or nearly at the oscillation circuit resonance.

10. The induction hardening plant according to one of the previous claims, wherein the alternating current converter (12) is to be operated in such a manner that the alternating voltage supplied to the hardening induction coil (14) and the alternating current supplied to the hardening induction coil (14) have a phase angle (ϕ ≠ 0) relative to one another.

## Revendications

1. Une installation de trempe par induction pour le traitement thermique de pièces (10) électroconductrices, comprenant
- un convertisseur de courant alternatif (12) qui comporte au moins une capacité (Cs) variable et un transformateur de sortie (T) avec un rapport de transformation (Np/Ns) variable, le convertisseur de courant alternatif (12) pouvant être contrôlé en ce qui concerne au moins certains de ses paramètres de service (U, I, f, P) par modification d'au moins la capacité (Cs) variable ou par le rapport de transformation (Np/Ns) variable du transformateur de sortie (T),
- au moins une bobine d'induction pour trempe (14) à relier électriquement au convertisseur de courant alternatif (12), laquelle a une forme adaptée à la forme d'au moins un endroit à traiter des pièces (10), afin de réchauffer la pièce (10) au moins à cet endroit dans une opération de trempe au moyen de la bobine d'induction pour trempe (14) lorsque le convertisseur de courant alternatif (12) alimente la bobine d'induction pour trempe (14) avec de la puissance électrique et la pièce (10) est amenée à la bobine d'induction pour trempe (14),
- des dispositifs de mesure (A1 .. An), qui enregistrent au moins certains des paramètres de service du convertisseur de courant alternatif (12),
- l'installation de trempe par induction étant aménagée pour la relier à une unité d'ordinateur électronique (ECU) qui génère en fonction des paramètres de service enregistrés des données pour la variation au moins de la capacité (CS) variable ou du rapport de transmission (Np/Ns) variable du transformateur de sortie (T) et les sort sur un dispositif d'édition (16) afin d'influencer la délivrance de puissance du convertisseur de courant alternatif (12) contrôlable dans le sens d'une optimisation de la consommation de puissance de la bobine d'induction pour trempe (14).

2. Installation de trempe par induction selon la revendication 1, dans laquelle l'unité d'ordinateur électronique (ECU) est aménagée et programmée pour recourir à un modèle de remplacement mathématique de préférence simplifié du convertisseur de courant alternatif (12), qui est mis à disposition dans l'unité d'ordinateur électronique (ECU), le modèle de remplacement mathématique du convertisseur de courant alternatif (12) étant aménagé pour tenir compte au moins de l'influence de variations au moins de la capacité (Cs) variable ou du rapport de transformation (Np/Ns) variable du transformateur de sortie (T) par rapport au moins à un paramètre de service du convertisseur de courant alternatif (12).

3. Installation de trempe par induction selon la revendication 1 ou 2, dans laquelle l'unité d'ordinateur électronique (ECU) est aménagée et programmée pour calculer le modèle de remplacement mathématique du convertisseur de courant alternatif (12) avec un ensemble de données quelconque au moins pour la capacité (Cs) variable ou le rapport de transformation (Np/Ns) variable du transformateur de sortie (T) du convertisseur de courant alternatif (12) et un ensemble des valeurs de départ des paramètres de service, l'ensemble des valeurs de départ des paramètres de service résultant d'une première opération de durcissement, afin d'éditer un nouvel ensemble de données pour la variation au moins pour la capacité (Cs) ou le rapport de transformation (Np/Ns) variable du transformateur de sortie (T) du convertisseur de courant alternatif (12) dans le sens d'une amélioration de la puissance de sortie du convertisseur de courant alternatif (12) contrôlable.

4. Installation de trempe par induction selon la revendication 3, dans laquelle
- l'unité d'ordinateur électronique (ECU) est aménagée et programmée pour calculer le modèle de remplacement mathématique du convertisseur de courant alternatif (12) avec un ensemble de données amélioré au moins pour la capacité (Cs) variable ou le rapport de transformation (Np/Ns) variable du transformateur de sortie (T) du convertisseur de courant alternatif (12) et un ensemble de valeurs de mesure des paramètres de service, les ensembles des valeurs de mesure des paramètres de service résultant d'une autre opération de trempe, afin d'éditer un premier ensemble de données pour la variation au moins de la capacité (Cs) variable ou du rapport de transmission (Np/Ns) variable du transformateur de sortie (T) du convertisseur de courant alternatif (12) dans le sens d'une nouvelle amélioration de la puissance de sortie du convertisseur de courant alternatif (12) contrôlable.

5. Installation de trempe par induction selon la revendication 3 ou 4, dans laquelle
- l'unité d'ordinateur électronique (ECU) est aménagée et programmée pour ne pas continuer à calculer le modèle de remplacement mathématique du convertisseur de courant alternatif (12) lorsqu'il n'apparaît pas une variation importante de l'ensemble de données pour la modification au moins de la capacité (Cs) variable ou du rapport de transformation (Np/Ns) variable du transformateur de sortie (T) du convertisseur de courant alternatif (12).

6. Installation de trempe par induction selon l'une quelconque des revendications précédentes, dans laquelle la composante variable du convertisseur de courant alternatif (12) est
- un condensateur (Cs) d'un circuit oscillant,
- une inductance (Lp, Ls) d'un circuit oscillant ou
- un rapport de transformation (Np/Ns) d'un transformateur de sortie (T) contenant l'inductance de circuit oscillant ;
- l'amplitude de la tension d'alimentation d'un dispositif de pont à semi-conducteurs (T1 .. T4), ou
- une fréquence de commutation de l'agencement de pont à semi-conducteurs (T1 .. T4).

7. Installation de trempe par induction selon l'une quelconque des revendications précédentes, dans laquelle la capacité (Cs) variable et le rapport de transformation (Np/Ns) variable du transformateur de sortie (T) du convertisseur de courant alternatif (12) doivent être modifiés par des niveaux discrets ou de façon progressive.

8. Installation de trempe par induction selon l'une quelconque des revendications précédentes, dans laquelle le convertisseur de courant alternatif (12) est un circuit oscillant de série LC alimenté par un circuit en pont avec une dissociation de puissance de transformation, le condensateur de circuit oscillant et/ou le rapport de transformation d'un transformateur de sortie contenant l'inductance de circuit oscillant devant être modifié par des niveaux discrets ou de façon progressive.

9. Installation de trempe par induction selon l'une quelconque des revendications précédentes, dans laquelle le convertisseur de courant alternatif (12) doit fonctionner dans ou pratiquement dans la résonance du circuit oscillant.

10. Installation de trempe par induction selon l'une quelconque des revendications précédentes, dans laquelle le convertisseur de courant alternatif (12) doit fonctionner de telle sorte que la tension alternative amenée à la bobine d'induction pour trempe (14) et le courant alternatif amené à la bobine d'induction pour trempe (14) montrent un angle de phase (ϕ ≠ 0) l'un par rapport à l'autre.
